# EUROPÄISCHE PATENTSCHRIFT

(11) **EP 1 075 905 B1**
(45) Veröffentlichungstag und Bekanntmachung des Hinweises auf die Patenterteilung: **10.10.2007**
(21) Anmeldenummer: 00810525.6
(22) Anmeldetag: 16.06.2000
(51) Int. Cl.: B25D 16/00

(54) **Handgeführter elektrischer Kombihammer**
Hand-held electrical hammer
Marteau electrique à main

(30) Priorität: 10.08.1999 DE 19937767
(43) Veröffentlichungstag der Anmeldung: 14.02.2001
(73) Patentinhaber: HILTI Aktiengesellschaft, 9494 Schaan (LI)
(72) Erfinder: Manschitz, Erwin, 82110 Germering (DE); Burger, Helmut, 82272 Moorenweis (DE); Anzinger, Josef, 81543 München (DE); Ege, Manfred, 82386 Huglfing (DE); Doberenz, Mathias, 86916 Kaufering (DE)
(74) Vertreter: Wildi, Roland

(56) Entgegenhaltungen:
- EP-A- 0 775 555
- DE-A- 3 540 964
- DE-A- 19 720 947
- US-A- 4 879 438

## Beschreibung

Die Erfindung betrifft einen handgeführten elektrischen Kombihammer für durch den Benutzer umschaltbaren, wahlweisen Einsatz als Bohr- oder Meißelhammer, mit einem im Gehäusehandgriff gelagerten entgegen einer Vorspannkraft betätigbaren Betätigungselement für einen elektrischen EIN-/AUS-Schalter, einer Umschalteinrichtung zum Umschalten von Bohr- auf Meißelbetrieb und vice versa, sowie mit einer durch die Umschalteinrichtung aktivierbaren Arretiervorrichtung für das Betätigungselement in dessen EIN-Schaltposition bei Wahl des Meißelbetriebs.

Bohrhämmer dieser Art weisen in der Regel ein im Gehäusehandgriff einseitig angelenktes Betätigungselement für einen elektrischen EIN-/AUS-Schalter auf, der häufig gleichzeitig als Stellelement, beispielsweise für ein Potentiometer, zur insbesondere stufenlos verstellbaren Änderung der Motordrehzahl dient bzw. mit einem solchen Stellelement gekoppelt ist. Drückt der Gerätebenutzer das auf der Innenseite des Gerätehandgriffs liegende Betätigungselement ein, so wird der Motorantrieb des Bohrhammers EIN- und beim Loslassen wieder AUS-geschaltet.

Bekannt ist es bei Elektrohandwerkzeugen, wie Bohr- und Schlagbohrmaschinen, Schwingschleifern und Stichsägen, das Schalter-Betätigungselement durch einen Arretierknopf in der EIN-Stellung des Betätigungselements zu verriegeln. Durch diesen Arretierknopf wird das Elektrohandwerkzeug im Dauerbetrieb gehalten, so daß das Betätigungselement nicht dauernd gedrückt gehalten werden muß. Mit einem weiteren verstärkten Druck auf das Betätigungselement wird der Arretierknopf wieder entriegelt, wenn das Gerät AUS-geschaltet werden soll.

Im Gegensatz zu Elektrohandwerkzeugen der genannten Art ist es bei Bohrhämmern aus Sicherheitsgründen erforderlich oder zumindest wünschenswert, daß eine Arretierung des Betätigungselements in der EIN-Schaltposition nur bei Meißelbetrieb, nicht jedoch bei Bohrbetrieb möglich sein darf. Diesem Problem wird bei einem in der Druckschrift DE 197 20 947 A1 beschriebenen Elektrokombihammer dadurch begegnet, daß ein am drehbaren Umschaltknopf zum manuellen Umstellen von Bohr- auf Meißelbetrieb vorhandener Nocken einen in Richtung auf den Nocken federvorbelasteten Schwenkhebel verdreht, so daß eine daran angeformte Rastmulde in die Bewegüngsbahn eines Halteelements gelangt, das am freien Ende einer an der Rastklinke für das EIN-/AUS-Schalten fixierten Blattfeder ausgebildet ist. Mit dieser vorgeschlagenen Lösung läßt sich die Schaltklinke, also das Betätigungselement für den EIN-/AUS-Schalter beim Meißelbetrieb in der EIN-Schaltposition zwangsweise fixieren, während bei um 180° gedrehtem Schaltknopf, also bei Bohrbetrieb, der nockenbetätigte Schwenkhebel aus der Bewegungsbahn des Haltelements an der Schaltklinke herausgedrückt ist, so daß eine Arretierung der Schaltklinke durch den Benutzer nicht mehr möglich ist.

Der aus der genannten DE-Druckschrift bekannt gewordene Vorschlag ist mit praktischen Problemen und Schwierigkeiten verbunden: Zum einen unterliegen die die Arretierung beim Meißelbetrieb bewirkenden Elemente, nämlich die Rastmulde am Schwenkhebel und die formschlüssig angeformte Feder, unterschiedlich starker Abnutzung durch Druck unterstütztem Abrieb und Ermüdungserscheingungen der Rastfeder. Darüber hinaus ist bei Wahl des Meißelbetriebs nach dem Eindrücken der Schaltklinke der Dauerbetrieb zwangsweise und immer eingestellt. Der Benutzer muß die Schaltklinke unterhalb ihres Drehpunkts, also in der Regel durch Versetzen der einen Arbeitshand, erst wieder auslösen, wenn er den Meißelbetrieb unterbrechen will. Nun gibt es aber eine Reihe von Meißelbearbeitungsvorgängen, bei denen ein Dauerbetrieb des Meißels unerwünscht ist. Als Beispiel sei das sogenannte Abspitzen genannt, also kurz aufeinanderfolgende Meißel-Bearbeitungsvorgänge, bei denen etwa Kantenüberstände an Betonkonstruktionen nach dem Entfernen der Verschalung mit einem Elektromeißel entfernt werden. Bei solchen Bearbeitungsvorgängen wünscht der Gerätebenutzer in der Regel keinen Dauerbetrieb.

Der Erfindung liegt damit die Aufgabe zugrunde, kombinierte Bohr-/Meißelhämmer so zu verbessern, daß eine Arretierung des Schalterbetätigungselements bei Bohrbetrieb ausgeschlossen, jedoch bei Meißelbetrieb wahlweise und mit hoher Langzeitfunktionstüchtigkeit möglich ist.

Die Erfindung ist bei einem handgeführten elektrischen Kombihammer der eingangs genannten Gattung erfindungsgemäß gekennzeichnet durch einen Arretierschalter, der bei Wahl des Meißelbetriebs in einer Schaltposition die Arretiervorrichtung zur Fixierung des Betätigungselements in der EIN-Schaltposition bewirkt und in einer anderen Schaltposition unwirksam schaltet, in der das Betätigungselement bei Freigabe durch den Benutzer unter der Wirkung einer Vorspannkraft in die AUS-Schaltposition zurückspringt.

Vorteilhafte Ausgestaltungen und Weiterbildungen des Erfindungsgedankens sind in der nachfolgenden Beschreibung näher erläutert oder in abhängigen Patentansprüchen definiert.

Mit der Erfindung werden für Kombihämmer der genannten Art folgende Funktionen zur Lösung der gestellten Aufgabe erfüllt:
- Bei **Bohrbetrieb** ist keine Arretierung des Betätigungselements für den EIN-/AUS-Schalter möglich. Eine gegebenenfalls zuvor gewählte Arretierung wird zwangsweise aufgehoben, sobald auf Bohrbetrieb umgeschaltet wird.
- Bei **Meißelbetrieb** ist bei einer bevorzugten Ausführungsform der Erfindung eine Arretierung des Betätigungselements für den EIN-/AUS-Schalter möglich. Diese Arretierung ist durch den Benutzer vorwählbar und kann auch während des Betriebs der Maschine gewählt oder abgeschaltet werden.

Die Erfindung und eine vorteilhafte und erprobte Ausführungsform derselben werden nachfolgend unter Bezug auf die Zeichnung anhand eines Ausführungsbeispiels näher erläutert. Es zeigen:
- **Fig. 1**: die perspektivische Außenansicht eines Gehäuses eines elektrischen Kombihammes mit den erfindungsgemäßen Merkmalen;
- **Fig. 2**: die schematische Perspektivdarstellung einer Umschalteinrichtung für einen Kombihammer mit wahlfreier Fixiermöglichkeit für ein Schalterbetätigungselement bei Wahl des Meißelbetrieb;
- **Fig. 3A**: eine schematische Draufsicht-Teilschnittdarstellung der Umschaltvorrichtung bei Wahl des Bohrbetriebs;
- **Fig. 3B**: die schematische Seitenansicht der Umschaltvorrichtung ebenfalls bei gewähltem Bohrbetrieb;
- **Fig. 4A**: eine der Fig. 3A entsprechende Draufsicht- und Teilschnittdarstellung der Umschaltvorrichtung bei Wahl des Meißelbetriebs; und
- **Fig. 4B**: eine der Fig. 3B entsprechende Seitendarstellung der Umschalteinrichtung wiederum bei Wahl des Meißelbetriebs und gewählter Arretierung des Schalterbetätigungselements.

Einander entsprechende Teile und Bauelemente sind in allen Figuren mit den jeweils gleichen Bezugshinweisen gekennzeichnet.

Fig. 1 zeigt das aus im wesentlichen zwei Teilen zusammengesetzte Gehäuse eines handgeführten Kombihammers. Der eine Teil bildet die Gehäuseschale 1 und der andere die rückseitige Griffschale, kurz als Griff 2 bezeichnet. Auf der linken Seite der Gehäuseschale 1 ist eine Öffnung zur Aufnahme und drehbaren Lagerung eines um 180° drehbaren Umschalters 3 zur Wahl des Bohrbetriebs einerseits und des Meißelbetriebs andererseits vorgesehen. Im Griff 2 ist im hinteren Teil oberhalb eines Betätigungselements 17 für einen EIN-/AUS-Schalter (nicht gezeigt) ein quer zur Gerätelängsachse hin- und herverschiebbarer Arretierschalter 15 vorhanden.

Die Fig. 2 veranschaulicht die Perspektivdarstellung der erfindungsgemäßen Umschalteinrichtung mit Arretiermöglichkeit für das Schalter-Betätigungselement 17 bei Wahl des Meißelbetriebs. Auf der Innenseite des in der Gehäuseschale 1 gelagerten Umschalters 3 ist ein Exzenter 4 vorgesehen, der beim Verdrehen des Umschalters 3 zur Wahl der in Fig. 2 sowie in den Fig. 4A, 4B gezeigten Schaltstellung "Meißelbetrieb" eine Schaltstange 5 relativ zur Längsachse des Kombihammers entgegen der Kraft eines Federpaars 13a, 13b nach hinten, also in Richtung auf das Betätigungselement 17, verschiebt. Die Schaltstange 5 weist oberseitig eine angeformte Führungsplatte 8 sowie seitlich nach unten stehende Arme 6 auf, an deren Unterseite ein ebenfalls mit der Schaltstange 5 längs verschieblicher Magnethalter 7 angeformt ist. Die Schaltstange 5 mit Führungsplatte 8, Armen 6 und Magnethalter 7 ist vorzugsweise als einstückiges aus Kunstharz gespritztes Bauteil gefertigt. Die Führungsplatte 8 der Schaltstange 5 wirkt auf einen rahmenartigen Schieber 9, der an seinem der Führungsplatte 8 zugekehrten Querholm eine kalottenartige oder als Halbrundsteg vorspringende Ausformung 11 aufweist, die in eine V-förmige Vertikalnut 10 an dem dem Schieber 9 zugekehrten Ende der Führungsplatte 8 eingreift. Der Schieber 9 ist damit um einen durch die Form von Nut 10 und Ausformung 11 festgelegten Drehpunkt senkrecht zur Hochachse des Kombihammers verschwenkbar. Der Verschwenkwinkel beträgt einige wenige Grad und liegt in der Regel zwischen 1° und 6°; er beträgt bei einer bevorzugten Ausführungsform der Erfindung 2,7° aus nachfolgend weiter unten näher erläuterten Gründen. Der Verschwenkwinkel für den Schieber 9 ist durch unterseitig angeformte Ansätze 20 begrenzt, die den Winkelbereich des Schwenkwinkels des Schiebers 9 in beiden Schwenkrichtungen durch Anschlag an der frontseitig abgerundeten Führungsplatte 8 begrenzen. In der Perspektivdarstellung der Fig. 2 erkennt man darüber hinaus, daß die beiden den Schieber 9 und die Schaltstange 5 in Richtung auf den Exzenter 4 unter Vorspannung haltenden Druckfedern 13a, 13b gegen eine Rastplatte 14 abgestützt sind, welche ebenfalls unter der Wirkung der Federn 13a, 13b einen bestimmten Andruck auf den quer zur Längsachse und zur Hochachse des Kombihammers verschieblichen Arretierschalter 15 ausübt und durch Anschlagzapfen 16 den Schaltweg des Arretierschalters 15 in der einen oder entgegengerichteten Schaltrichtung begrenzt. Die Anschlagzapfen 16 wirken gegen zwei nach oben ragende Seitenwände eines unter dem Arretierschalter 15 durchgreifenden Fortsatzes 19 am Betätigungselement 17.

Der verschwenkbare Schieber 9, nachfolgend auch als Schwenkschieber bezeichnet, besitzt einen an dem dem Drehpunkt 12 gegenüberliegenden Steg unterseitig, vorzugsweise einstückig angeformten Nocken, Zapfen oder Haken 21 (siehe Fig. 3A, 4A), der zusammen mit dem und durch den Schieber 9 um den Drehpunkt 12 senkrecht zur Hoch- und Längsachse des Kombihammers verschwenkbar ist. Dieser Nocken, Zapfen oder Haken, im folgenden nur als Nocken 21 bezeichnet, ist also innerhalb der vertikalen Seitenwände des Fortsatzes 19 positioniert. Dieser Nocken 21 befindet sich im Bohrbetrieb, d. h. in einer vom Arretierschalter 15 unter der Wirkung der Federn 13a, 13b abgerückten Position von Schieber 9 und Schaltstange 5, außerhalb eines möglichen Verschiebewegs eines im Fortsatz 19 des Betätigungselements 17 angeformten Arretieransatzes 22. Bei Bohrbetrieb steht der Arretierschalter 15 z.B. in der in Fig. 3A gezeigten Position, in welcher der Schieber 9 in seiner einen in Längsrichtung des Kombihammers nach links verschwenkten Endposition steht, bei welcher der eine (in Fig. 3A obere rechte) Ansatz 20 an der Führungsplatte 8 anliegt und neben dem Nocken 21 ein Freiraum von einigen Millimetern, beispielsweise von 4 mm aufgrund des Verschwenkwinkels von 2,70 freibleibt, durch den der Arretieransatz 22 des Betätigungselements 17 ungehindert durchrutschen kann, wenn das Betätigungselement 17 freigegeben und um seine Schwenkachse 18 in die AUS-Schaltposition unter der Wirkung einer (nicht gezeigten) Druckfeder verschwenkt wird.

Anstelle des durch die Aüsformung 11 und die Nut 10 gebildeten Gelenks kann auch vorgesehen sein, die Anordnung aus Schieber 9 und Führungsplatte 8 in sich so flexibel zu gestalten, daß die hinsichtlich des notwendigen Verschiebewegs für den Nocken 21 erforderliche geringe Rechts/Links-Verschwenkung des Schiebers 9 gewährleistet ist. Der Nocken 21 kann durch Auswahl des Materials und/oder durch federnde Anlenkung ebenfalls flexibel relativ zum Schieber ausgeführt sein, so daß er in jedem Fall problemlos in den Wirkungsbereich des Arretieransatzes 22 gelangt.

Bei Meißelbetrieb andererseits (vergleiche Fig. 4A, 4B) befindet sich der Schieber 9 und damit auch der Nocken 21 in der in Fig. 4A dargestellten nach links verschobenen Position. Sofern - wie in Fig. 4A dargestellt der Arretierschalter 15 auf "Verriegelung" gedrückt, also in Längsrichtung des Kombihammers gesehen nach rechts und in Fig. 4A durch Verschwenken des Schieber 9 in seine andere Endposition verschwenkt ist, bei der jetzt der andere (in Fig. 4A untere) Anschlag 20 an der Führungsplatte 8 anliegt, so steht jetzt der als Arretierelement dienende Nocken 21 im Rückschub-Verschiebeweg des im Fortsatz 19 des Bedienelements 17 angeformten Arretieransatzes 22. Das Bedienelement 17 für den EIN-/AUS-Schalter ist damit arretiert und der Kombihammer steht bei gewähltem Meißelbetrieb auf Dauerbetrieb.

Es ist ein wesentlicher Gedanke der Erfindung, daß die Arretierung auf Dauerbetrieb einerseits nur bei Wahl des Meißelbetriebs möglich ist, wobei jedoch andererseits bei dieser Meißelbetriebsart die Arretierung auf Dauerbetrieb vor aber auch erst nach Einschaltung des Meißelantriebs durch Betätigung des Arretierschalters 15 gewählt und wieder aufgehoben werden kann. Ist beispielsweise bei Meißelbetrieb der Arretierschalter 15 (noch) nicht in die in Fig. 4A veranschaulichte Arretierposition gedrückt worden, so verbleibt der Nocken 21 in einer von dem Arretieransatz 22 abgehobenen Position, so daß beim Loslassen des Betätigungselements 17 der Arretieransatz 22 neben dem Nocken 21 durchrutschen kann, und der Antrieb abgeschaltet wird.

Möchte der Benutzer andererseits nach Beginn einer Meißelarbeit seinen Kombihammer auf Dauerbetrieb einstellen, so verschiebt er den Arretierschalter 15 in Längsrichtung des Geräts gesehen nach rechts in die in Fig. 4A gezeigte Position. Er kann jetzt das Betätigungselement 17 loslassen; der Rückschub des Betätigungselements 17 und damit ein AUS-Schalten des Geräteantriebs ist verhindert. Schaltet der Gerätebenutzer dagegen entweder von Meißelbetrieb auf Bohrbetrieb um, oder verschiebt er den Arretierschalter 15 in Gerätelängsrichtung gesehen nach links, also in die in Fig. 3A gezeigte Position, ist jetzt der Verschiebeweg des Arretieransatzes 22 frei und das Betätigungselement 17 springt beim Loslassen immer in die Schaltposition AUS.

Der mit der Schaltstange 5 über die Arme 6 einstückig verbundene Magnethalter 7 dient zur Halterung und Führung eines an seinem freien Ende (Fig. 2) eingesetzten Schaltmagneten, insbesondere Permanentmagneten oder eines anderen für die Umschaltung der Geräteantriebselektronik von Bohrbetrieb auf Meißelbetrieb geeigneten Elements, beispielsweise eines optischen oder elektromagnetischen Schaltelements, das durch Relativverschiebung zweier funktionsmäßig zusammenwirkender Bauelemente eine Schaltfunktion auslöst. Im Falle eines Magnetschalters wird der durch den Magnethalter 7 gehaltene, in Längsachse des Kombihammers relativ verschiebliche Magnet in der Regel mit einem Hall-Sensor (nicht dargestellt) zusammenwirken zur Umschaltung der Antriebselektronik von Meißelbetrieb auf Schlagbohrbetrieb und umgekehrt.

Mit der Erfindung wurde eine für den in der Regel "rauhen" Einsatz von Kombihämmern gut geeignete stabile und lange Betriebsstandzeiten gewährleistende Umschalt- und Arretiereinrichtung geschaffen, durch die bei Wahl des Bohrbetriebs eine sofortige Geräteabschaltung bei Freigabe des Schalterbetätigungselements sichergestellt ist, während bei Wahl des Meißelbetriebs in Abhängigkeit von der vor oder während des Betriebs wählbaren Stellung des Arretierschalters 15 ein Dauer-Betrieb des elektrischen Meißels beim Loslassen des Betätigungselements möglich ist.

## Patentansprüche

1. Handgeführter elektrischer Kombihammer für durch den Benutzer umschaltbaren, wahlweisen Einsatz als Bohr- oder Meißelhammer, mit einem im Gehäusehandgriff (2) gelagerten, entgegen einer Vorspannkraft zu betätigenden Betätigungselements (17) für einen elektrischen EIN-/AUS-Schalter, einer Umschalteinrichtung (3, 4) zum Umschalten von Bohr- auf Meißelbetrieb und vice versa, sowie mit einer durch die Umschalteinrichtung aktivierbaren Arretiervorrichtung (5 - 22) für das Betätigungselement (17) in dessen EIN-Schaltposition bei Wahl des Meißelbetriebs, **gekennzeichnet durch** einen Arretierschalter (15), der bei Wahl des Meißelbetriebs in einer Schaltposition zur Fixierung des Betätigungselements (17) in dessen EIN-Schaltposition **durch** die Arretiervorrichtung dient und in einer anderen Schaltposition die Arretiervorrichtung unwirksam schaltet, in der das Betätigungselement (17) bei Freigabe **durch** den Benutzer unter der Wirkung der Vorspannkraft in die AUS-Schaltposition zurückspringt.

2. Kombihammer nach Anspruch 1, **dadurch gekennzeichnet, daß** die Arretiervorrichtung eine von der Umschalteinrichtung (3, 4) betätigbare Schaltstange (5) aufweist, die auf einen an dieser schwenkbar angelenkten, durch eine Längsverschiebung der Schaltstange (5) relativ zum Gehäusehandgriff (2) verschieblichen Schieber (9) wirkt, der auf einer der Schaltstange (5) gegenüberliegenden Seite mit einem Arretierelement (21) versehen ist, das bei Betätigung des Arretierschalters (15) in der Position "Meißelbetrieb" der Umschalteinrichtung (3, 4) durch Verschwenken des Schiebers (9) in den Verschiebeweg eines am federvorbelasteten Betätigungselement (17) für den EIN-/AUS-Schalter vorhandenen Arretieransatzes (22) gelangt und in dieser Schaltposition den Rückschub des Betätigungselements (17) in die AUS-Schaltposition verhindert.

3. Kombihammer nach Anspruch 2, **dadurch gekennzeichnet, daß** zwischen der Schaltstange (5) und dem Schieber (9) ein Gelenk (10, 11, 12) vorhanden ist.

4. Kombihammer nach Anspruch 2, **dadurch gekennzeichnet, daß** das Arretierelement (21) als mit dem Schieber (9) verbundener Nocken, Zapfen oder Haken ausgebildet ist, der bei Wahl des Meißelbetriebs und auf "Fixierung des Betätigungselements" (17) betätigtem Arretierschalter (15) in den Rückschubweg des am Betätigungselement (17) ausgebildeten Arretieransatzes (22) gelangt.

5. Kombihammer nach Anspruch 3 oder 4, **gekenzeichnet durch** eine dem Arretierschalter (15) zugeordnete Rastplatte (14), welche die Hin- und Herverschiebung des von zwei Seiten betätigbaren Arretierschalters (15) in jeweils eine von zwei Schaltpositionen begrenzt.

6. Kombihammer nach Anspruch 4, **dadurch gekennzeichnet, daß** am Umschalter (3, 4) von Bohr- auf Meißelbetrieb ein Exzenternocken (4) vorhanden ist, der bei Wahl des Meißelbetriebs den Schieber (9) über die Schaltstange (5) relativ zum Gerätegehäuse (1, 2) in Richtung näher zum Betätigungselement (17) entgegen der Rückschubkraft einer auf den Schieber (9) wirkenden Feder (13a, 13b) verschiebt.

7. Kombihammer nach Anspruch 6, **dadurch gekennzeichnet, daß** die auf den Schieber (9) wirkende Rückschubkraft durch zwei parallel und in der gleichen Wirkungsebene angeordnete Druckfedern (13a, 13b) aufgebracht wird.

8. Kombihammer nach Anspruch 7 in Verbindung mit Anspruch 5, **dadurch gekennzeichnet, daß** die beiden Druckfedern (13a, 13b) auf eine dem Drehpunkt (12) des Schiebers (9) abgekehrten Fläche des Schiebers (9) wirken und gegen die Rastplatte (14) des Arretierschalters (15) abgestützt sind.

9. Kombihammer nach einem der vorstehenden Ansprüche, **dadurch gekennzeichnet, daß** mit der Schaltstange (5) ein innerhalb des Gerätegehäuses (1, 2) geführter Magnethalter (7) verbunden ist, der in Abhängigkeit von der Schaltstellung des Umschalters (3, 4) ein logisches JA-/NEIN-Schaltsignal an die Steuerelektronik des Kombihammers liefert.

## Claims

1. Hand-held electric combination hammer which can be switched over by the user for use optionally as a drill hammer or a chisel hammer, comprising an actuating element (17) mounted in the housing hand-grip (2) for actuating against a pre-tensioning force for an electric ON/OFF switch, a switching-over device (3, 4) for switching from drilling operation to chisel operation and vice versa, and a locking device (5-22) for the actuating element (17) in its ON switching position, which locking device can be activated by the switching-over device on selection of chisel operation, **characterised by** a locking switch (15) which, on selection of chisel operation serves, in one switching position, to fix the actuating element (17) in its ON switching position by means of the locking device and, in another switching position, in which the actuating element (17) springs back into the OFF switching position when released by the user under the effect of the pre-tensioning force, switches the locking device inactive.

2. Combination hammer according to claim 1, **characterised in that** the locking device comprises a switching bar (5) which can be actuated by the switching-over device (3, 4), said switching bar acting on a pusher (9) which is pivotably linked to said switching bar and is displaceable by a longitudinal displacement of the switching bar (5) relative to the housing hand-grip (2), said pusher being provided on a side opposing the switching bar (5) with a locking element (21) which, on actuation of the locking switch (15) in the "Chisel operation" position of the switching-over device (3, 4), finds its way by pivoting the pusher (9) into the displacement path of a locking shoulder (22) provided on the spring pre-loaded actuating element (17) for the ON/OFF switch and in this switching position prevents pushing of the actuating element (17) back into the OFF switching position.

3. Combination hammer according to claim 2, **characterised in that** a joint (10, 11, 12) is present between the switching bar (5) and the pusher (9).

4. Combination hammer according to claim 2, **characterised in that** the locking element (21) is configured as a cam, peg or hook connected to the pusher (9), said locking element, on selection of chisel operation and with the locking switch (15) actuated to "fixing of the actuating element" (17), passes into the pushing-back path of the locking shoulder (22) formed on the actuating element (17).

5. Combination hammer according to claim 3 or 4, **characterised by** a latching plate (14) assigned to the locking switch (15), said latching plate limiting the back and forth movement of the locking switch (15), which can be actuated from two sides in, respectively, one of two switching positions.

6. Combination hammer according to claim 4, **characterised in that**, on the switching-over device (3, 4) for switching from drilling operation to chisel operation, an eccentric cam (4) is present which, on selection of chisel operation, displaces the pusher (9) via the switching bar (5) relative to the device housing (1, 2) in the direction nearer to the actuating element (17) against the pushing-back force of a spring (13a, 13b) acting on the pusher (9).

7. Combination hammer according to claim 6, **characterised in that** the pushing-back force acting on the pusher (9) is exerted by two parallel compression springs (13a, 13b) arranged parallel and in the same plane of action.

8. Combination hammer according to claim 7 in conjunction with claim 5, **characterised in that** the two compression springs (13a, 13b) act on a surface of the pusher (9) facing away from the pivot point (12) of the pusher (9) and are supported against the latching plate (14) of the locking switch (15).

9. Combination hammer according to one of the preceding claims, **characterised in that** a magnet holder (7) which is guided within the device housing (1, 2) is connected to the switching bar (5), said magnet holder providing a logical YES/NO switching signal to the control electronics of the combination hammer depending on the switching position of the switching-over device (3, 4).

## Revendications

1. Perforateur-burineur électrique à main pour une utilisation, commutable au gré de l'utilisateur, comme marteau perforateur ou comme marteau burineur, comprenant, pour un interrupteur électrique de marche/arrêt, un élément d'actionnement (17) logé dans la poignée de carter (2) et actionnable à l'encontre d'une force de précontrainte, un dispositif de commutation (3, 4) pour la commutation du mode perforation au mode burinage et vice versa, ainsi qu'un dispositif de blocage (5-22) activable par le dispositif de commutation et destiné à l'élément d'actionnement (17) dans sa position de commutation de marche en cas de sélection du mode burinage, **caractérisé par** un commutateur de blocage (15) qui, en cas de sélection du mode burinage, sert, dans une position de commutation, à immobiliser l'élément d'actionnement (17) dans sa position de commutation de marche à l'aide du dispositif de blocage et, dans une autre position de commutation où l'élément d'actionnement (17) libéré par l'utilisateur revient en position de commutation d'arrêt sous l'action de la force de précontrainte, neutralise le dispositif de blocage.

2. Perforateur-burineur selon la revendication 1, **caractérisé en ce que** le dispositif de blocage comprend une tige de commutation (5) qui est actionnable par le dispositif de commutation (3, 4) et qui agit sur un poussoir (9), lequel est articulé à pivotement, est déplaçable par rapport à la poignée de carter (2) en cas de déplacement longitudinal de la tige de commutation (5) et est muni, sur un côté situé à l'opposé de la tige de commutation (5), d'un élément de blocage (21) qui, en cas d'actionnement du commutateur de blocage (15) dans la position « mode burinage » du dispositif de commutation (3, 4), se positionne, par pivotement du poussoir (9), dans la course de déplacement d'une butée de blocage (22) disposée sur l'élément d'actionnement à précontrainte élastique (17) de l'interrupteur de marche/arrêt et, dans cette position de commutation, empêche l'élément d'actionnement (17) de revenir en position de commutation d'arrêt.

3. Perforateur-burineur selon la revendication 2, **caractérisé en ce qu'**entre la tige de commutation (5) et le poussoir (9) est disposée une articulation (10, 11, 12).

4. Perforateur-burineur selon la revendication 2, **caractérisé en ce que** l'élément d'arrêt (21) est conformé en ergot, plot ou crochet, lequel est relié au poussoir (9) et, lorsque le mode burinage est sélectionné et que le commutateur de blocage (15) est placé sur « immobilisation de l'élément d'actionnement » (17), se positionne dans la course de rappel de la butée de blocage (22) ménagée sur l'élément d'actionnement (17).

5. Perforateur-burineur selon la revendication 3 ou 4, **caractérisé par** une plaque de crantage (14) qui est associée au commutateur de blocage (15) et qui limite à l'une des deux positions de commutation le déplacement en va-et-vient du commutateur de blocage (15) actionnable par deux côtés.

6. Perforateur-burineur selon la revendication 4, **caractérisé en ce que** sur le commutateur (3, 4) du mode perforation au mode burinage est disposée une came excentrique (4) qui, en cas de sélection du mode burinage, déplace le poussoir (9) par l'intermédiaire de la tige de commutation (5) par rapport au carter d'appareil (1, 2) en le rapprochant de l'élément d'actionnement (17) à l'encontre de la force de rappel d'un ressort (13a, 13b) agissant sur le poussoir (9).

7. Perforateur-burineur selon la revendication 6, **caractérisé en ce que** la force de rappel agissant sur le poussoir (9) est exercée par deux ressorts de compression (13a, 13b) disposés parallèlement et dans le même plan d'action.

8. Perforateur-burineur selon la revendication 7 en association avec la revendication 5, **caractérisé en ce que** les deux ressorts de compression (13a, 13b) agissent sur une surface du poussoir (9) orientée à l'opposé du point de rotation (12) du poussoir (9) et prennent appui sur la plaque de crantage (14) du commutateur de blocage (15).

9. Perforateur-burineur selon une des revendications précédentes, **caractérisé en ce qu'**à la tige de commutation (5) est relié un moyen de retenue magnétique (7) qui est guidé à l'intérieur du carter d'appareil (1, 2) et qui, en fonction de la position de commutation du commutateur (3, 4), fournit un signal de commutation logique OUI/NON à l'électronique de commande du perforateur-burineur.
